# EUROPÄISCHE PATENTSCHRIFT

(11) **EP 0 290 426 B1**
(45) Veröffentlichungstag und Bekanntmachung des Hinweises auf die Patenterteilung: **08.09.1993**
(21) Anmeldenummer: 88890115.4
(22) Anmeldetag: 09.05.1988
(51) Int. Cl.: E04F 13/08

(54) **Gebäudewand-Verkleidung**
Cladding for building walls
Revêtement pour murs de bâtiments

(30) Priorität: 08.05.1987 AT 1160/87
(43) Veröffentlichungstag der Anmeldung: 09.11.1988
(73) Patentinhaber: Eggert, Heinz, A-5020 Salzburg (AT)
(72) Erfinder: Eggert, Heinz, A-5020 Salzburg (AT)
(74) Vertreter: Itze, Peter, Dipl.-Ing.

(56) Entgegenhaltungen:
- EP-A- 0 059 466
- EP-A- 0 091 404
- EP-A- 0 144 784
- WO-A-84/02733
- DE-A- 2 159 042
- DE-A- 2 219 564
- DE-A- 3 203 104
- DE-A- 3 510 945
- GB-A- 2 153 404
- GB-A- 2 153 474
- US-A- 3 348 348

## Beschreibung

Die Erfindung bezieht sich auf eine Gebäudewandverkleidung mit einer an der Gebäudewand anliegenden Dämmaterialschicht, die an der der Gebäudewand abgekehrten Seite mit einer armierten Verputzauflage abgedeckt ist, wobei die Armierung der Verputzauflage an der Gebäudewand mittels die Dämmaterialschicht durchsetzender Anker verankert ist.

Dämmungen müssen, vor allem wenn sie außerhalb der Außenwand angebracht sind, aus optischen Gründen, wegen mechanischer Einwirkungen, sowie wegen Witterungseinflüssen mit einer schützenden Vorsatzschale versehen sein. Dabei gibt es Vorsatzschalen auf Grundlage von Lattenrosten und Verblendplatten; ferner im Schichtverfahren aufgebrachte, gewebeverstärkte Kunststoffbeschichtungen auf der Dämmstoffoberfläche. Bei hohen Dämmschichtstärken sind gemauerte Vorsatzschalen üblich. Diese sind, soweit die Standfestigkeit nicht ausreicht, z.B. wegen Windlasten mit Ankern am Bauwerk zu befestigen. Abgesehen vom Platzbedarf und den hohen Kosten für Mauerwerk und Fundament, wird durch die Anker, die aus Metall bestehen, Verlustwärme übertragen, sowie Fehlerstellen in der Dämmung in den Ankerbereichen mit zusätzlichen Wärmeverlusten verursacht. Ähnliches gilt auch für ein Verfahren, bei welchem ein direkt verputzbares Drahtziegelgewebe mit Ankern vor der Dämmung befestigt wird.

Weiters gibt es Befestigungssysteme zur Verankerung schwerer Fassadenplatten aus Naturstein, Beton etc. (z.B. europäisches Patent EP-A-0-144-784), welche schräg nach unten gerichtete Anker aus Metallstäben oder -seilen aufweisen. Solche Befestigungssysteme weisen zur Einjustierung der Fassadenplatten Einstellvorrichtungen auf.

Bekannt ist auch ein System (z.B. europäisches Patent EP-A-0-59466), bei welchem Fassadendämmplatten mit horizontalen Befestigungsankern durchdrungen sind, wobei diese ein wellig bis zickzack-förmig verformtes Putzträgergitter an der Dämmstoffoberflache tragen, welches die Voraussetzung für ein dicklagiges Verputzen mit Mörtel bietet.

Ziel der vorliegenden Erfindung ist es, verbundartig an einer, mit einer Schall-, Warme- oder Kältedammung versehenen Wandfläche, unter Vermeidung der aufgezählten Nachteile eine preisgünstige Vorsatzschale zu verankern, bzw. eine statisch vorteilhafte Hängeanker-Befestigungstechnik für Vorsatzschalen aus dicklagigem Verputz zu realisieren.

Diese Aufgabe wird durch die Merkmale des kennzeichnenden Teils des Anspruchs 1 gelöst.

Die durch die gegenüber herkömmlichen horizontalen Ankern wesentlich vergrößerte Länge der Ankerschenkel senkt deren Wärme- und Schallübertragung. Die übliche Biegebeanspruchung des horizontalen Ankerschenkels entfällt. Der weitere, von der gleichen Verankerungsstelle abstehende, u.zw. unter einem Winkel von über 45°, Ankerschenkel übernimmt dabei jene auf die Vorsatzschale wirkenden Kräfte, welche von dem mit einem Winkel kleiner als 45° schräg nach unten gerichteten Ankerschenkel nicht aufgenommen werden können. Die Vorsatzschale hängt und braucht deshalb vorteilhafterweise kein Fundament, was im Falle nachträglicher Sanierungen wichtig ist.

Der resultierende Druck auf die Dämmung bzw. gegen die Gebäudewandung bewirkt, zusammen mit der Schrägstellung des Ankers die vorteilhafte Möglichkeit eins Verzichts auf ein separates Befestigen der Dämmung an der Wand. Einen weiteren Vorteil stellt die Möglichkeit dar, den Druck der Vorsatzschale zonenweise statt vollflächig auf die Dämmung und/oder von der Dämmung auf die Wand zu übertragen, sodaß sowohl Hohlräume zur Hinterlüftung der Vorsatzschale, als auch solche zur Hinterlüftung der Dämmung ausbildbar sind. Durch die Schrägstellung des Ankerschenkels sind vorteilhafterweise geringe Ausziehkräfte hinsichtlich der Befestigung in der Gebäudewand möglich, die durch einfache Klemmeffekte im Bohrloch der Gebäudewand beherrschbar sind. Der Fortfall von Biegebeanspruchung an den Ankern schafft die vorteilhafte Möglichkeit, textile Werkstoffe für die Ankerschenkel zu verwenden, um deren Wärmeleitung herabzusetzen. Die Anordnung ermöglicht vorteilhafterweise das Befestigen von Armierungen der Vorsatzschale an den Ankern durch bloßes Einhängen. Ein weiterer Vorteil ist die Einsetzbarkeit relativ schwerer, dafür aber billiger Kalk- oder Zement- oder Gipsputze für die Vorsatzschale. Die Belastbarkeit des Systems mit schweren Vorsatzschalen eröffnet auch die vorteilhafte Möglichkeit der Verwendung vorgefertigter Putzträgerkörper, wie z.B. solcher auf Faserzementbasis.

Weitere vorteilhafte Ausgestaltungen des Erfindungsgegenstandes gehen aus den Unteransprüchen hervor.

In der Zeichnung sind Ausführungsbeispiele des Erfindungsgegenstandes wiedergegeben. Es zeigen.
Fig. 1 einen senkrechten Schnitt durch einen eingebauten Anker,
Fig. 2 in Ansicht eine gedämmte Wand, zusammengesetzt aus einzelnen rechteckigen Dämmstoffplatten mit für Verputzarbeiten vorbereiteter, schematisch dargestellter Armierung,
Fig. 3 schematisch in Ansicht die Anordnung des Ankers in den vertikalen Stoßfugen benachbarter Dämmstoffplatten,
Fig. 4 in Ansicht schematisch eine Vorsatzschalen-Armierung, die baukastenartig aus Putzträgerplatten zusammengesetzt ist,
Fig. 5 eine Ausbildungsmöglichkeit gemäß Fig. 1, ebenfalls in Form eines Vertikalschnitts durch die Wand, die Dämmung sowie die Vorsatzschale,
Fig. 6 ebenso wie Fig. 1 den Schnitt durch eine Wand, eine Dämmschicht, sowie eine Vorsatzschale und gibt eine besondere Ausbildungsmöglichkeit der Befestigung der Anker wieder,
Fig. 7 schematisch eine abweichende Ausbildungsform von Fig. 1, und
Fig. 8 im Vertikalschnitt durch die Wand, den Dämmstoff und eine besondere Befestigungsform der Anker an der Wand.

Mit 1 ist die zu dämmende Gebäudewand, mit 2 die Dämmung und mit 3 die Vorsatzschale bezeichnet. Die Vorsatzschale besteht aus einer armierten Putzschale. Der Anker 4 weist einen von einem gemeinsamen Befestigungspunkt 6 an der Gebäudewand ausgehenden hängenden Ankerschenkel 4.1, sowie einen zweiten Ankerschenkel 4.2 auf. Der Befestigungspunkt 6 an der Wand 1 ist als gemeinsames Gelenk der beiden Ankerschenkel ausgebildet oder im Falle eines flexiblen Ankerwerkstoffs ein Umlenkpunkt. Mit den verschieden gerichteten Ankern können Anforderungen bezüglich Lastaufteilung, Schwingungsdämpfung, Schallverhalten usw. erfüllt werden. Der Ankerschenkel 4.1 trägt dabei vorwiegend das Gewicht der Vorsatzschale 3, der Ankerschenkel 4.2 verhindert deren Abheben von der Dämmung bei starker Sogwirkung. Der Anker kann aber auch in mehr als zwei Ankerteile aufgefächert sein, was konstruktive Vorteile bei der Verbindung z.B. mit filigranen Armierungen der Vorsatzschale einerseits und bei der Montage an der Wand anderseits bedeutet. Desgleichen besteht bei solchen Anordnungen die Möglichkeit, Ankerteile verschiedener Anker zu verschiedenen Befestigungspunkten an der Wand nach Durchlaufen von Befestigungspunkten an der Vorsatzschale umzuleiten (4.4) bzw. zu befestigen.

Zur Befestigung des Ankers 4 in der Gebäudewand kann dieser einen abgewinkelten Fortsatz aufweisen, welcher in eine entsprechende Bohrung in der Gebäudewand durch Einhaken eingesetzt wrd, wobei diese Bohrung schräg nach unten verlauft. Ein widerhakenartiger Fortsatz am abgewinkelten Fortsatz des Ankers bewirkt dabei einen Klemmeffekt im Bohrloch.

Bei einer Ausführung gemäß Fig. 2 besteht die Armierung aus "kleiderbügelartigen" Armierungselementen 22, die in durch speziell geformte Ankerenden gebildete Haken 8 einzuhängen sind, wobei die Armierungselemente 22 durch Übergreifen an wenigstens drei Punkten fixiert, die einzelnen Dämmstoffplatten vor Aufbringen der die Vorsatzschale bildenden Putzschicht gegen die Wand niederhalten. Das provisorische Niederhalten der mit der Wand nicht verklebten Dämmplatten wird bis zum Einhängen der Armierungselemente 22 durch die Ankerenden bzw. deren Dämmstoffhalter besorgt. Eine einfachere Möglichkeit ist das Einhängen von geraden Armierungsstangen 21 in die Haken 8. Die Anker, deren Ankerenden 8 aus der Dämmstoffoberfläche herausragen, sind in den vertikalen Stoßfugen zwischen den einzelnen Dämmplatten angeordnet. Die Dämmplatten können in diesem Bereich auch verschließbare Ausnehmungen aufweisen, welche durch entsprechende Paßstücke 7 aus Dämmstoff geschlossen sind. Diese Aussparungen dienen dem provisorischen Niederhalten der mit der Wand nicht verklebten Dämmplatten bis zum Einhängen der Armierungselemente 22. Die Armierungselemente 21 oder 22 werden wahlweise mit einer oder mehreren Lagen Armierungsgitter 23 und/oder mit faserverstärktem Mörtel in der Vorsatzschale ergänzt.

Gemäß Fig. 3 sind die Anker in den vertikalen Stoßfugen benachbarter Dämmplatten 24, 25 angeordnet, wobei der Anker selbst als durchgehendes Seil 27 ausgebildet ist und zugleich im Verlauf zwischen den Stoßfugen das Armierungselement bildet. Auch hier kann der Ankerbereich in den Dämmplatten ausgespart und nach der Montage mit Paßstücken 7 verschlossen werden. Das von Platte zu Platte und durch das Verbindungselement an der Gebäudewand verlaufende Seil 27 ist zur Entlastung der außenliegenden Plattenkanten mit beiden Strängen durch einen Ring 28 geführt, der in der Aussparung 7.1 angeordnet ist. Eine weitere Ausführungsmöglichkeit besteht darin, das Seil in Nuten 29 versenkt anzuordnen, die zur Verbesserung der Putzhaftung, wenn die Putzschale aus Mörtel besteht, durch eine Reihe weiterer Vertiefungen ergänzt sind. Der Ring 28 kann dabei auch Teil eines Armierungs- oder Dämmstoffhalterelements sein.

Gemäß Fig. 4 bestehen die Putzträgerplatten 31 beispielsweise aus halbhartem oder hartem (Kunststoff-)Faser(Zement)-Werkstoff. Eine rasterartige Lochung 32 in den Putzträgerplatten verbessert die Putzhaftung und senkt den Dampfdiffusionswiderstand des Wandaufbaus. Lochquerschnitt und Raster sind dermaßen abgestimmt, daß bei Überlappungen 33 von zwei oder drei Putzträgerplatten, durch alle Platten gehende Restöffnungen bestehen bleiben. Die Restöffnungsquerschnitte sich überdeckender Lochungen sind zumindest größer als die Putzkörnung. Der erhärtete Putz in den einzelnen kanalartigen Öffnungen der Lochungen verkeilt die Platten untereinander gegen Schubkräfte parallel zur Wand. Die rasterartigen Lochungen haben außerdem den Zweck von Sollbruchlinien zum Brechen der Putzträgerplatten, sodaß Sonderabmessungen ohne bzw. mit einfachem Werkzeug herstellbar sind. Die Breite der Überlappungsbereiche ist ohne Nachteil für die Qualität der Vorsatzschale variabel. Die Anker 4 weisen im Bereich der Ankerschenkel 4.1 federnde Ausformungen auf, um Relativbewegungen von Vorsatzschale und Wand auszugleichen. Das ist beispielsweise von großer Bedeutung, wenn eine sich mit der Zeit setzende Holzblockwand mit einer erfindungsgemäßen Gebäudewandverkleidung innen oder außen zu verkleiden ist. Das untere Ende des Ankerschenkels 4.2 ragt ösenförmig durch eine entsprechende Ausnehmung in der Putzträgerplatte durch diese hindurch. Die Befestigung der Putzträgerplatte mit dem Anker geschieht in diesem Falle mit einem Splint 4.3, der durch die Öse gesteckt ist. Die Länge des Splints und dessen Form sind so wählbar, daß Armierungsfunktionen erfüllbar sind. In den aufzubringenden Putz sind bei Bedarf noch weitere Armierungselemente, wie z.B. Armierungsgitter, eingebaut.

Eine andere Möglichkeit des Aufbaues einer Armierung aus Putzträgerplatten ist, auf solche anderer geometrischer Formen zurückzugreifen als in der Figur dargestellt, beispielsweise solche in rechteckiger Ausführung, wobei eine Anordnung in zwei Lagen mit versetzten Stoßfugen möglich ist. Ebenso besteht die Möglichkeit der einlagigen Anordnung in Verbindung mit die Stoßfugen überdeckenden Streifen oder mit Armierungsgittern.

Der Montageablauf solcher Gebäudewandverkleidungen ist ein einfacher: Am Beispiel einer Montagefolge von unten nach oben fortschreitend, ergibt sich folgender Ablauf: 1.) Unterste horizontale Dämmplattenreihe oder Dämmplattenstreifen an der Wand befestigen; 2.) Ankerlöcher unmittelbar darüberbohren; 3.) Anker einhängen bzw. einstecken; 4.) Putzträgerplatten einhängen - die Putzträgerplatten ragen bereits über den ersten Dämmplattenstoß hinaus, sodaß sie die nächstfolgende Dämmplattenreihe in der Stoßfuge als Dämmstoffhalter fixiert. 5.) Der Vorgang wird wiederholt.

In Verbindung mit flexiblen oder biegesteifen Putzträgerplatten bietet sich weiters die vorteilhafte Möglichkeit an, diese mit systemgleichen Profilleisten und/oder Formstücken, etwa zur Herstellung von Fensterlaibungen, profilierten Hauskanten, Lisenen, Gesimsen usw. zu kombinieren. Die Profilleisten und Formstücke können dabei innerhalb deren Ränder fertige Sichtflächen aufweisen. Über die fertig montierte Wandarmierung (gegebenenfalls bereits mit fertigen Sichtteilen) wird der Außenputz aufgebracht. Dabei werden zuvor die Plattenstöße erforderlichenfalls durch Armierungsstreifen überdeckt, oder die ganze Vorsatzschalenarmierung, die aus Putzträgerplatten zusammengesetzt ist, mit einem alles überspannenden Armierungsgitter versehen, oder mit einer zweiten Lage Putzträgerplatten belegt.

In den Figuren 5 bis 8 ist der Anker nur mit einem Ankerschenkel 4.1 dargestellt, es ist aber auch ein weiterer Ankerschenkel 4.2 vorgesehen (vgl. Anspruch 1).

Wie aus Fig. 5 ersichtlich, weist die Dämmung im Bereich des Ankerschenkels 4.1 eine vorgefertigte Aussparung 7.1 auf. Durch diese Aussparung ist es möglich, daß der Ankerschenkel 4.1 die Dämmung festhält, sodaß eine Verklebung der Dämmung an der Wand unterbleiben kann. Die Aussparung in der Dämmung ist durch ein Paßstück 7 aus Dämmstoff verschlossen. Das der Vorsatzschale zugewandte untere Ankerende 8 des Ankerschenkels 4.1 ist hakenförmig aufgebogen und dient dem Einhängen der Armierung der Vorsatzschale. Diese besteht aus einem Seil, Draht 9 und einem oder mehreren (sandwichartig) angeordneten Armierungsgitter(n) 10, beispielsweise aus einem textilen Netzwerk. Das Paßstück 7 ist so ausgebildet, daß durch die Vorsatzschale einsickerndes Wasser mittels einer Nase 11 abgewiesen bzw. durch eine Drainage 12 abgeleitet wird. Wahlweise weist das Paßstück außerdem Fortsätze oder Vertiefungen oder Auflagen zum seitlichen Fixieren in der Dämmung auf. Eine andere Art der Befestigung des Paßstückes oder aber auch zur Fixierung der Dämmung, ist ein Dämmstoffhalterfortsatz 8.1 am Ankerende 8. Dieser kann sowohl einstückig aus dem Anker geformt sein, als auch z.B. als Scheibe/Klemmkeil am Ankerschenkel 4.1. Innerhalb eines Verbandes von Ankern kann eine bestimmte Anzahl dieser einen anderen Neigungswinkel aufweisen, um bestimmte statische oder dynamische Anforderungen an das Verhalten der Vorsatzschale, zu beeinflussen.

Der Anker, der in Fig. 6 nur mit seinem Ankerschenkel 4.1 dargestellt ist, ist einerseits in der Montageschiene 13, anderseits in der Montageschiene 14, ebenso wie die anderen Anker befestigt. Beide Montageschienen verlaufen in vertikaler Richtung. Der Raum zwischen beiden Montageschienen 13, 14 ist mit einer vorgefertigten druckfesten Distanzleiste 2.1 aus Dämmstoff ausgefüllt. Der nicht dargestellte Raum zwischen benachbarten Distanzleisten wird mit Dämmstoff nachträglich ausgefüllt. Die Montageschienen 13, 14 sowie die Distanzleisten 1 können auch eine vorgefertigte Baueinheit darstellen. Die Ankerschenkel sind beispielsweise bandförmig aus flexiblem oder textilem Werkstoff gefertigt, wobei die Breite beliebig wählbar ist. Die Ankerschenkel weisen außerdem, wenn sie aus Blech gefertigt sind, Lochungen zur Reduktion von Übertragungsverlusten auf. Die in der Figur schematisch dargestellten Anker 4.1 sind solche aus Runddraht, wobei die umgebogenen Ankerenden gelenkig in Bohrungen der Montageschienen gelagert sind.

Bei der Ausführungsform gemäß Fig. 7 sind die horizontalen Stoßfugen der aus Platten zusammengesetzten Dämmung 2 mit der, durch die Ankerschenkel 4.1 bestimmten geneigten Ebene identisch. Der Bereich der Stoßfugen weist elastische Beschichtungen 2.3 der Platten auf, die die durch die Anker notwendige Distanz dichten. Der rhomboide Querschnitt der Platten der Dämmung hat eine schindelartige und damit wasserableitende Anordnung zur Folge. Damit eine Trockenmontage der Platten ohne zusätzliche Befestigungsmittel nur mit Hilfe der Ankerschenkel 4.1 möglich ist, weisen diese an ihrem unteren Ende neben der hakenförmigen Ausbildung zur Aufnahme der Armierung der Vorsatzschale einen, auf dem Anker verschieblich angeordneten Dämmstoffhalter 4.3 auf.

Eine ähnliche Wirkung wird erzielt, wenn das hakenförmig aufgebogene untere Ende des Ankerschenkels so ausgeformt ist, daß es in den Dämmstoff hineinragt.

Bei der in Fig. 8 wiedergegebenen besonderen Befestigungsform der Anker an der Wand sind die Ankerschenkel in horizontalen Montageschienen 13, welche mit der Wand fest verbunden sind, eingehängt.

## Patentansprüche

1. Gebäudewandverkleidung mit einer an der Gebäudewand anliegenden Dämmaterialschicht, die an der der Gebäudewand abgekehrten Seite mit einer armierten Verputzauflage abgedeckt ist, wobei die Armierung der Verputzauflage an der Gebäudewand mittels die Dämmaterialschicht durchsetzender Anker verankert ist, dadurch gekennzeichnet, daß die Anker (4) wenigstens einen vorzugsweise im Bereich vertikaler Stoßfugen der Dämmaterialschicht angeordneten, in an sich bekannter Weise unter einem Winkel (2;24,25;31), der bezüglich der Gebäudewandung (1) kleiner als 45° ist, schräg nach unten gerichteten Ankerschenkel (4.1) aufweist, und daß ein von der gleichen Verankerungsstelle (11) ausgehender weiterer von der Gebäudewand (1) abstehender Ankerschenkel (4.2) vorgesehen ist, der in einem Winkel bezüglich der Gebäudewand (1) von größer als 45° schräg nach unten absteht.

2. Gebäudewand-Verkleidung nach Anspruch 1, dadurch gekennzeichnet, daß die Gebäudewand-Verkleidung Anker (4) in senkrecht zur Gebäudewand (1) stehenden, schiefenen Ebenen oder gekrümmten Flächen schräg nach unten hängend aufweist, wahlweise mit mehreren Ankerschenkeln (4.1; 4.2) pro Anker (4) und/oder mehreren Befestigungsebenen innerhalb der Armierung der Verputzauflage, wobei die Summe, deren horizontaler, parallel zur Gebäudewand (1) wirkender Kräfte der Kräfteparallelogramme der Anker annähernd 0 ergibt.

3. Gebäudewand-Verkleidung nach Anspruch 1 oder 2, dadurch gekennzeichnet, daß sie Anker (4), die im Befestigungsbereich an der Gebäudewand (1) Ausformungen (6.2) aufweist, die Biegsamkeit, Federn oder Gelenkigkeit hinsichtlich der Neigung der Schenkelachse herbeiführen.

4. Gebäudewand-Verkleidung nach Anspruch 1, 2 oder 3, dadurch gekennzeichnet, daß deren Anker (4) jeweils einen, vorzugsweise aus metallischem Werkstoff bestehenden, im Befestigungsbereich an der Gebäudewand (1) schräg nach unten gerichteten Fortsatz (6.1, 17), wahlweise mit Klemmvorrichtungen, und die Gebäudewand eine ebenso schräg nach unten verlaufende Bohrung zur Aufnahme des Fortsatzes (6.1, 17) aufweisen.

5. Gebäudewand-Verkleidung nach Anspruch 1 - 4, dadurch gekennzeichnet, daß deren Anker (4) jeweils im Bereich des nach unten gerichteten Schenkels (4.1) eine oder mehrere Ausformungen (4.4), die ein Federn in der Schenkelachse unter Belastung bewirken, aufweisen.

6. Gebäudewand-Verkleidung nach Anspruch 1, dadurch gekennzeichnet, daß deren Anker (4) in Gruppen durch mechanische Verbindungen mit vertikalen oder horizontalen Profilleisten (14, 13; 34) zu Montageeinheiten zusammengefaßt sind, wobei wahlweise die Profilleisten an den unteren Ankerenden eine horizontal verschiebliche Verbindung aufweisen.

7. Gebäudewand-Verkleidung nach Anspruch 1, dadurch gekennzeichnet, daß deren Dämmschicht (2) aus vorgefertigten Platten mit Nuten mit schrägem Nutgrund als Anlagefläche der Ankerschenkel (4.1) derselben, sowie einsetzbare Abschluß-Formstücke (7) oder Ortschaumfüllungen in den Nuten besteht.

8. Gebäudewand-Verkleidung nach Anspruch 1, dadurch gekennzeichnet, daß die Dämmmschicht (2) aus vorgefertigten Platten im Vertikalschnitt rhomboiden Querschnitts besteht, wobei in den horizontalen, schräg nach unten abfallenden Stoßfugen (2.3) die Ankerschenkel (4.1) der Anker (4) liegen und wahlweise diese Flächen und/oder auch die seitlichen, elastische Auflagen (2.3) besitzen (Fig. 3).

9. Gebäudewand-Verkleidung nach Anspruch 1, dadurch gekennzeichnet, daß deren einzelne Anker (4) einen flächig ausgebildeten Ankerschenkel von beliebiger Breite, aus biegesteifen oder flexiblem Werkstoff, wahlweise mit Aussparungen (16) versehen, welcher an der Wand (1) direkt oder indirekt, punkt- oder streifenartig befestigt ist, aufweisen (Fig. 4).

10. Gebäudewand-Verkleidung nach Anspruch 1, dadurch gekennzeichnet, daß deren Vorsatzschale plattenförmige, vorzugsweise an ihren Rändern überlappende Putzträger- und Armierungselemente in Form gelochter oder genoppter tafelförmiger Putzträgerplatten (31) aufweist (Fig. 10).

11. Gebäudewand-Verkleidung nach Anspruch 13, dadurch gekennzeichnet, daß deren Vorsatzschale Putzträgerplatten und Formstücke mit fertigen Sichtflächen, die peripher mit putzträgerartigen Überlappungs-Fortsätzen ausgebildet sind, aufweist.

## Claims

1. Building-wall cladding having an insulating-material layer which bears on the building wall and is covered with a reinforced plaster coating on the side directed away from the building wall, the reinforcement of the plaster coating being anchored on the building wall by means of anchors passing through the insulating-material layer, characterised in that the anchors (4) have at least one anchor leg (4.1) which is arranged preferably in the region of the vertical joints of the insulating-material layer and is directed obliquely downwards in a manner known per se at an angle (2; 24, 25; 31) of less than 45° with respect to the building wall (1), and in that a further anchor leg (4.2) is provided which starts from the same anchoring point (11), projects away from the building wall (1) and obliquely downwards from the building wall (1) at an angle of greater than 45° with respect to the same.

2. Building-wall cladding according to Claim 1, characterised in that the building-wall cladding has anchors (4) in slanting planes, perpendicular to the building wall (1), or curved surfaces in an obliquely downwards suspended form, optionally with a plurality of anchor legs (4.1; 4.2) per anchor (4) and/or a plurality of fastening planes within the reinforcement of the plaster coating, the sum of their horizontal forces, acting parallel to the building wall (1), of the parallelograms of forces of the anchors being approximately 0.

3. Building-wall cladding according to Claim 1 or 2, characterised in that it has anchors (4) which have shaped portions (6.2) in the fastening region on the building wall (1), which portions bring about flexibility, resilience or jointedness in terms of the inclination of the leg axis.

4. Building-wall cladding according to Claim 1, 2 or 3, characterised in that its anchors (4) have in each case one continuation (6.1, 17), optionally with clamping devices, which preferably consists of metal material and is directed obliquely downwards in the fastening region on the building wall (1), and the building wall has a bore which is intended to receive the continuation (6.1, 17) and likewise runs obliquely downwards.

5. Building-wall cladding according to Claims 1-4, characterized in that its anchors (4) have, in each case in the region of the downwardly directed leg (4.1), one or more shaped portions (4.4) which effect resilience in the leg axis under load.

6. Building-wall cladding according to Claim 1, characterised in that its anchors (4) are combined in groups by mechanical connections with vertical or horizontal profile strips (14, 13; 34) to form assembly units, the profile strips optionally having a horizontally displaceable connection at the lower anchor ends.

7. Building-wall cladding according to Claim 1, characterised in that its insulating layer (2) comprises prefabricated panels having grooves with an oblique groove base as bearing surface of the anchor legs (4.1) of the same, and further comprising insertable termination shaped pieces (7) or in-situ foam fillings in the grooves.

8. Building-wall cladding according to Claim 1, characterised in that the insulating layer (2) comprises prefabricated panels of rhombic cross-section in a vertical section, the anchor legs (4.1) of the anchors (4) being located in the horizontal joints (2.3) directed obliquely downwards, and these surfaces and/or the lateral surfaces optionally possessing elastic coatings (2.3) (Figure 3).

9. Building-wall cladding according to Claim 1, characterised in that its individual anchors (4) have a sheet-like anchor leg which is of any width, consists of flexurally rigid or flexible material, is optionally provided with recesses (16) and is fastened directly or indirectly on the wall (1) in a punctiform or strip-like fashion (Figure 4).

10. Building-wall cladding according to Claim 1, characterised in that its front-attachment shell has plate-shaped plaster-carrying elements and reinforcing elements which preferably overlap at their edges and are in the form of perforated or studded panel-shaped plaster-carrying plates (31) (Figure 10).

11. Building-wall cladding according to Claim 1, characterised in that its front-wall attachment shell has plaster-carrying plates and shaped pieces having prefabricated fair faces which are designed with plaster-carrying-type overlapping continuations it their peripheries.

## Revendications

1. Habillage pour mur de bâtiment, avec une couche on matériau isolant, recouverte, du côté opposé au mur de bâtiment, d'une couche d'enduit armée, l'armature de la couche d'enduit étant ancrée au mur de bâtiment au moyen d'ancrages traversant la couche de matériau isolant, caractérisé en ce que les ancrages (4) présentent au moins une branche d'ancrage (4.1), orientée obliquement vers le bas, disposée de préférence dans la zone des joints verticaux de la couche de matériau isolant, de manière connue sous un angle (2;24,25;31) inférieur à 45° par rapport au mur de bâtiment (1), et en ce qu'est prévue une autre branche d'ancrage (4.2), partant du même point d'ancrage (11), faisant saillie du mur de bâtiment (1), l'angle d'écartement par rapport au mur de bâtiment (1) étant supérieur à 45°, orienté vers le bas.

2. Habillage pour mur de bâtiment selon la revendication 1, caractérisé en ce que l'habillage pour mur de bâtiment présente des ancrages (4), situés dans des plans obliques perpendiculaires au mur de bâtiment (1), ou dans des surfaces incurvées, suspendus obliquement vers le bas, au choix avec plusieurs branches d'ancrage (4.1;4.2) par ancrage (4) et/ou plusieurs plans de fixation à l'intérieur de l'armature de la couche d'enduit, la somme des efforts agissant horizontalement, parallèlement au mur du bâtiment, du parallélogramme des forces de l'ancrage valant à peu près 0.

3. Habillage pour mur de bâtiment selon la revendication 1 ou 2, caractérisé en ce qu'il présente des ancrages (4) présentant, dans la zone de fixation au mur de bâtiment (1), des déformations (6.2) qui permettent la flexion, la déformation élastique ou l'effet d'articulation en fonction de l'inclinaison de l'axe des branches.

4. Habillage pour mur de bâtiment selon la revendication 1, 2 où 3, caractérisé en se que ses ancrages (4) présentent chaque fois un prolongement (6.1,17), composé de préférence en un matériau métallique, orienté obliquement vers le bas dans la zone de fixation au mur du bâtiment (1), équipé au choix de dispositifs de serrage et le mur du bâtiment présentant également un perçage, également orienté obliquement vers le bas, pour recevoir le prolongement (6.1,17).

5. Habillage pour mur de bâtiment selon les revendications 1 à 4, caractérisé en ce que ses ancrage (4) présentent chaque fois dans la zone de la branche (4.1) orientée vers le bas, une ou plusieurs déformations (4.4), provoquant une déformation élastique dans l'axe de branche, sous charge.

6. Habillage pour mon de bâtiment selon la revendication 1, caractérisé en ce que ses ancrage (4) sont groupés, au moyen de liaisons mécaniques comportant des bandes profilées (14,13;34) verticales ou horizontales, en formant des unités de montage, les bandes profilées présentant aux extrémités inférieures une liaison déplaçable horizontalement.

7. Habillage pour mur de bâtiment selon la revendication 1, caractérisé en ce que sa couche isolante (2) est composée de plaques préfabriquées avec des rainures dont le fond est oblique et sert de face d'appui pour les branches d'ancrage (4.1) de la couche isolante (2), ainsi que des pièces de forme de délimitation (7) pouvant être insérées ou des remplissages locaux en matériau alvéolaire, dans les rainures.

8. Habillage pour mur de bâtiment selon la revendication 1, caractérisé en ce que sa couche isolante (2) est composée de plaques préfabriquées ayant une section rhomboïde lorsqu'on en fait une coupe verticale, les branches (4.1) des ancrages (4) étant situés dans les joints horizontaux (2.3), en descendant obliquement vers le bas, et comportant, si on le souhaite, des faces et/ou également les garnitures élastiques latérales (2,3) (figure 3).

9. Habillage pour mur de bâtiment selon la revendication 1, caractérisé en ce que ses différents ancrages (4) présentent une branche d'ancrage de réalisation plate, de largeur quelconque, en un matériau rigide en flexion ou flexible, doté au choix d'évidements (16), laquelle branche, est fixée au mur directement ou indirectement, du type se présentant sous forme de points ou de bandes (figure 4).

10. Habillage pour mur de bâtiment selon la revendication 1, caractérisé en ce que sa coque d'adaptation présente des éléments supports d'enduit et d'armature, ayant la forme de plaques, se chevauchant de préférence sur leurs bords, se présentant sous forme de plaques supports d'enduit (31) percées ou en forme de panneaux dotés de boutons (figure 10).

11. Habillage pour mur de bâtiment selon la revendication 13, caractérisé en ce que sa coque d'adaptation présente des éléments supports d'enduit et des pièces de forme, avec des faces apparentes parachevées, réalisées en périphérie avec des prolongements de chevauchement du type de supports d'enduit.
